# EUROPÄISCHE PATENTSCHRIFT

(11) **EP 1 184 533 B1**
(45) Veröffentlichungstag und Bekanntmachung des Hinweises auf die Patenterteilung: **18.10.2006**
(21) Anmeldenummer: 01120402.1
(22) Anmeldetag: 27.08.2001
(51) Int. Cl.: E06B 3/26, E06B 3/28

(54) **Niedrigenergiefenster**
Low-energy house window
Fenêtre pour maison à consommation d'énergie réduite

(30) Priorität: 31.08.2000 DE 10043131
(43) Veröffentlichungstag der Anmeldung: 06.03.2002
(73) Patentinhaber: Lacher, Martin, 72406 Bisingen (DE)
(72) Erfinder: Lacher, Martin, 72406 Bisingen (DE)
(74) Vertreter: Weiss, Peter

(56) Entgegenhaltungen:
- DE-A- 1 683 716
- DE-A- 2 402 564
- DE-A- 2 748 487
- DE-U- 9 311 972
- DE-U- 29 707 708

## Beschreibung

### Stand der Technik

Um dem Wärmedurchgang durch Außenfenster zu minimieren, sind doppelte oder dreifache Isolierglasscheiben Stand der Technik. Ihr Einbau insbesondere gemäß DIN 68 121 gewährleistet eine weitere Reduzierung der Wärmeverluste im Zusammenwirken von Glasscheibe und Rahmen.

Es ist bekannt, auf den Holzrahmen eines Fensters einen Vorsatzrahmen zu setzen, der eine weitere Glasscheibe trägt. Der Querschnitt des so verkleideten Holzrahmens und der des Vorsatzrahmens müssen einerseits so aufeinander abgestimmt werden, daß sie den Anforderungen der Norm genügen und sollen andererseits so gestaltet sein, daß sie weder die Durchsicht einschränken, noch den optischen Eindruck des Rahmens beeinträchtigen. Dazu ist es bei bekannten Fenstern, insbesondere beim Typ IV 68 gemäß DIN 68 121, zur Beibehaltung einer vorgegebenen Rahmenbreite notwendig, durch Aussparungen am Holzrahmen in Form einer Falz Raum zu schaffen für die Anbringung des Vorsatzrahmens. Nachteilig wirkt sich dabei der zusätzliche Bearbeitungsaufwand, Werkzeugeinsatz und Materialverlust aus.

Die DE 93 11 972 U beschreibt ein Doppelfenster, wobei zwei unabhängige Fenster hintereinander und zueinander beabstandet in eine Fensteröffnung eingesetzt sind. Jedes Fenster ist eigenständig zu öffnen.

Die DE 27 48 487 A beschreibt ein Verbundfenster oder eine Verbundtüre, bei welcher bei einem Flügelrahmen eine innere Scheibe eingesetzt ist, wobei lediglich über einzelne Gumripufferelemente ein zweiter Rahmen dem ersten Flügelrahmen zur Aufnahme einer äusseren Scheibe beabstandet aufsitzt.

Die DE 16 83 716 beschreibt eine Fassung für Verglasungen od. dgl. von Fenstern und Türen, bei welcher zwei Scheiben über einen U-profilartigen Abstandhalter zueinander beabstandet sind und über einen Holzkeil die beiden zueinander beabstandeten Scheiben in die Fassung eingespannt sind.

Die DE 24 02 564 A offenbart ein schalldämpfendes Dreh/Kippfenster, bei welchem zur Minimierung von Schall eine Randdämpfung 8 mit einer Fassung für die Randdämpfung vorgesehen ist. Dort soll im wesentlichen der Schall gedämpft werden.

Die DE 297 07 708 U offenbart einen Fensterrahmen mit eingesetzter Isolierglasscheibe, wobei lediglich in einem stirnseitigen Bereich in einem Randverbund ein umlaufender Schaum vorgesehen ist.

### Die Erfindung und ihre Vorteile

Das Niedrigenergiefenster oder die Niedrig-Encrgietür (im Folgenden nur Niedrig-Energiefenster genannt), mit den kennzeichnenden Merkmalen des Hauptanspruchs, hat demgegenüber den Vorteil, daß es unter Verwendung bekannter Profile für Fensterrahmen und Vorsatzrahmen bei geringerem Bearbeitungsaufwand und unter Einhaltung der Normvorschriften und Richtlinien eine höhere Wärmedämmleistung des Gesamtsystems erreicht.

Nach einer vorteilhaften Ausgestaltung der Erfindung ist wetterseitig eine Glashaltevorrichtung zur Befestigung der Isolierglasscheibe vorgesehen ist.

Nach einer diesbezüglichen vorteilhaften Ausgestaltung der Erfindung ist als Glashaltevorrichtung zur Befestigung der Isolierglasscheibe eine Glashalteleiste vorgesehen. Diese ist bevorzugt Durchbrüchen versehen, so daß eine nahezu ungehinderte Belüftung der Kaltzone zwischen Isolierglasscheibe und Holzrahmen ermöglicht ist

Nach einer vorteilhaften Ausgestaltung ist die Glashaltevorrichtung zur Befestigung der Isolierglasscheibe durch Auswahl geeigneter Materialien (Polyurethan, odgl.) als Flügeldämmung ausgebildet

Nach einer vorteilhaften Ausgestaltung der Erfindung wird die Isolierglasscheibe toleranzfrei durch Überschlag und Glashalteleiste unter Ausbildung einer diffusionsdichten Fuge zwischen Überschlag und Isolierglasscheibe gehalten. Diese Anordnung ermöglicht den Verzicht auf ein Vorlegeband, dessen Raumbedarf nach Wegfall dem Überschlag zur Erhöhung dessen Stabilität oder der Isolierglasscheibe zugute kommen kann, womit der Wärmedurchgangswiderstand des Fensters erhöht wird.

Die toleranzfreie Haltung der Isolierglasscheibe zwischen Glashalteleiste und Überschlag gewährleistet die Ausbildung einer diffusionsdichten Fuge zwischen Überschlag und Isolierglasscheibe. Daher sieht eine weitere vorteilhafte Ausgestaltung der Ereindung vor, auf die Ausbildung einer belüfteten Kaltzone zu verzichten und die Stirnfläche der Isolierglasscheibe in möglichst geringem Abstand zu der ihr zugewandten Stirnseite des Holzrahmens zu befestigen. Der Vorteil dieser Anordnung besteht darin, daß bei gleicher Einbindelänge der Isolierglasscheibe der Überschlag kürzer ausgeführt werden kann, was wiederum Einsparungen an Material und Arbeitsaufwand bedeutet.

Nach einer weiteren Ausgestaltung der Erfindung wird alternativ oder zusätzlich der Zwischenraum zwischen den Stirnflächen von Isolierglasscheibe und Holzrahmen ausgefüllt, so daß sich in diesem Raum auch aus diesem Grund kein Kondenswasser bilden kann und daher auf eine Kaltzonenbelüftung verzichtet werden kann.

Nach einer weiteren Ausgestaltung der Erfindung ist die Vorsatzscheibe eine Isolieltasscheibe, um den Wärmedurchgangswiederstand zu erhöhen

Weitere Vorteile und vorteilhafte Ausgestaltungen der Erfindung sind der nachfolgenden Beispielbeschreibung, der Zeichnung und den Ansprüchen entnehmbar.

### Zeichnung

In der Abbildung 2 ist ein Ausführungsbeispiel der Erfindung dargestellt.

Die Abbildung 1 zeigt ein Fenster des Typs "IV 68" nach DIN 68 121.

### Beschreibung des Ausführungsbeispiels

In den Figuren 1 und 2 ist ein Flügelrahmen eines Niedrigenergiefensters dargestellt, das aus einem Holzrahmen 1, dessen der Isolierglasscheibe 2 zugewandte Stirnseite 3 einen Überschlag 4 aufweist, im übrigen aber falzfrei ausgebildet ist, besteht. Mittels einer Halterung 9 ist auf dem Holzrahmen 1 wetterseitig ein Vorsatzrahmen 10 befestigt, der eine Einfachglasscheibe 11 trägt.

Schon die Herstellung eines Profils für den Holzrahmen 1 bewirkt einen geringeren Materialverlust und geringeren Arbeitsaufwand durch Verzicht auf das Einschneiden weiterer Falze als bei bekannten Fenstern. Dazu kommt, daß bei der rechtwinkligen Verbindung derartiger Profile in der Fensterflügelecke keine Bearbeitungsschritte zum Ausfüllen dieser an den Ecken funktionslos gewordenen Falze notwendig sind.

Die Isolieroasscheibe 2 wird gehalten-zwischen Überschlag 4 und einer Glashalteleiste 5. Durch den Wegfall eines weiteren Falzes muß die Glashalteleiste 5 nicht mehr bündig mit diesem befestigt werden. Da die Glashalteleiste 5 also nicht mehr in ihrer Lage festgelegt ist, kann sie die Isolierglasscheibe 2 zwischen sich und dem Überschlag 4 toleranzfrei festhalten. Der Platzgewinn durch den dadurch ermöglichten Verzicht auf einen Toleranzausgleich kann daher dem Überschlag 4 zur Erhöhung seiner Stabilität, der Glashalteleiste 5 oder der Isolierglasscheibe 2 zugeschlagen werden, womit ein höherer Wärmedurchgangswiderstand der Isolierglasscheibe 2 erzielt wird.

Da der Holzrahmen 1 wetterseitig einen Vorsatzrahmen 10 trägt, der den Holzrahmen 1 vor Witterung schützt, ist es zulässig, die Glashalteleiste 5 auf der Außenseite des Holzrahmens 1 vorzusehen, sodaß sich von der Wohnraumseite eine fugenfreie Ansicht des Fensterrahmens ergibt.

Bei dieser Konstruktion bietet es sich daher auch an, die Glashalteleiste 5 mit Durchbrüchen 6 zu versehen, so daß eine nahezu geradlinige Belüftung der Kaltzone 7 zwischen Stirnseite der Isolierglasscheibe 2 und Stirnseite 3 des Holzrahmens 1 gewährleistet ist

Durch den Verzicht auf einen Toleranzausgleich in der Halterung der Isolierglasscheibe 2 zwischen Überschlag 4 und Glashalteleiste 5, z. B. durch ein Vorlegeband, ist es jedoch möglich, beispielsweise durch Naßverglasung eine diffusionsdichte Fuge 8 zwischen Isolierglasscheibe 2 und Überschlag 4 zu erzeugen. Eine Diffusion von warmer Innenraumluft in die Kaltzone 7 verbunden mit Kondenswasserbildung in diesem Bereich kann damit verhindert werden; da der Scheibenzwischenraum zwischen der Isolierglasscheibe 2 und der Vorsatzscheibe 11 durch Belüftung ebenso kondensatfrei gehalten ist, kann auf eine Kaltzonenbelüitung ganz verzichtet werden. Daher ist die Kaltzone 7 z.B. durch Schaum ausfüllbar.

In einer weiteren Ausführung des Niedrigenergiefensters trägt der Vorsatzrahmen 10 eine Isolierglasscheibe 12.

Durch die Verwendung der Isolierglasscheibe 12 im äußeren Aluvorsatzflügel, durch die Erweiterung der Bautiefe und durch ein Ausfüllen der Zwischenräume mit Dämmaterial (Flügeldämmung (13) und an den unbeweglichen Rahmenteilen (15) angebrachte Rahmendämmung (14)), die bevorzugt lösbar angebracht sind, werden für das erfinderische Niedrigenergiefenster "passivhaustaugliche Werte" erreicht. Das in Figur 2 dargestellte erfinderische Niedrigenergiefenster entspricht somit allen einschlägigen Normen, insbesondere der DIN 16 121 (Profile für Holzfenster), den Verglasungsrichtlinien der Isolierglashersteller, der DIN 18 361 (Verglasungsarbeiten), der DIN 1055 (Lasten für Fenster), der DIN 18 055 (Fugendurchlässigkeit) und der DIN 18 056 (Schlagregendichtheit).

### Bezugszahlenliste

- 1: Holzrahmen
- 2: Isolierglasscheibe
- 3: Stirnseite des Holzrahmens 1
- 4: Überschlag
- 5: Glashalteleiste
- 6: Durchbruch in der Glashalteleiste 5
- 7: Kaltzone
- 8: diffusionsdichte Fuge
- 9: Halterung
- 10: Vorsatzrahmen
- 11: Vorsatzscheibe
- 12: Vorsatzscheibe als Isolierglasscheibe ausgebildet
- 13: lösbare Flügeldämmung
- 14: lösbare Rahmendämmung
- 15: unbewegliche Rahmenteile

## Patentansprüche

1. Niedrig-Energiefenster oder Niedrig-Energietüre (im folgenden nur Niedrig-Energiefenster genannt),
- mit einem einen Holzrahmen (1) aufweisenden Flügelrahmen,
- mit einer in den Holzrahmen (1) eingesetzten Isolierglasscheibe (2);
- mit einem wetterseitig vor dem Holzrahmen (1) angeordneten Vorsatzrahmen (10), insbesondere aus Aluminium, und
- mit einer im Vorsatzrahmen (10) gehaltenen Vorsatzscheibe (12), wobei
die der Isolierglasscheibe (2) zugewandte Stirnseite (3) des Holzrahmens (1) zwischen ihrem die Rahmentiefe begrenzenden Kanten raumseitig einen Überschlag (4) zur Anlage der Isolierglasscheibe (2) aufweist,
**dadurch gekennzeichnet,**
**dass** die Stirnseite (3) zwischen Überschlag (4) und wetterseitiger Kante falzfrei ausgebildet und dort eine Glashaltevorrichtung (5, 13) zur Befestigung der Isolierglasscheibe (2) und Beabstandung zum Vorsatzrahmen (10) zur Aufnahme der zur Vorsatzscheibe (11, 12) durch Auswahl geeigneter Materialien (Polyurethan od. dgl.) als Flügeldämmung (13) ausgebildet ist, wobei unbewegliche Rahmenteile (15) zumindest teilweise durch die Verwendung geeigneter Materialien (z.B.Polyurethan) mit einer Rahmendämmung (14) gedämmt sind.

2. Niedrig-Energiefenster nach Anspruch 1, **dadurch gekennzeichnet, dass** wetterseitig über den Vorsatzrahmen (10) als Glashaltevorrichtung die Vorsatzscheibe (11/12) befestigt ist.

3. Niedrig-Energiefenster nach Anspruch 1 oder 2, **dadurch gekennzeichnet, dass** die Glashalteleiste (5) quer zu ihrer Längserstreckung Durchbrüche (6) aufweist.

4. Niedrig-Energiefenster nach einem der vorhergehenden Ansprüche, **dadurch gekennzeichnet, dass** die Isolierglasscheibe (2) toleranzfrei zwischen Überschlag (4) und Glashalteleiste (5) unter Ausbildung einer diffusionsdichten Fuge (8) zwischen Überschlag (4) und Isolierglasscheibe (2) gehalten ist.

5. Niedrig-Energiefenster nach einem der vorhergehenden Ansprüche, **dadurch gekennzeichnet, dass** der Zwischenraum (7) zwischen der Stirnfläche der Isolierglasscheibe (2) und der ihr zugewandten Stirnseite (3) des Holzrahmens (1) gefüllt ist.

6. Niedrig-Energiefenster nach einem der vorhergehenden Ansprüche, **dadurch gekennzeichnet, dass** die Vorsatzscheibe eine Isolierglasscheibe (12) ist.

## Claims

1. Low-energy window or low-energy door (hereinafter only called low-energy window),
- with a sash frame including a wooden frame (1),
- with an insulating glass pane (2) inserted into the wooden frame (1);
- with an additional frame (10), more especially formed from aluminium, disposed on the weather side in front of the wooden frame (1), and
- with an additional pane (12) retained in the additional frame (10),
the end face (3) of the wooden frame (1), facing the insulating glass pane (2), having a projection (4), between its edges defining the frame depth, on the room side, for the abutment of the insulating glass pane (2), **characterised in that** the end face (3), between the projection (4) and the edge on the weather side, has a notch-free configuration, and a glass retaining apparatus (5, 13) is provided there, in the form of a sash insulation means (13), for securing the insulating glass pane (2) and forming a spacing from the additional frame (10) in order to accommodate the materials (polyurethane or the like), which are suitable for the additional pane (11, 12) by selection, suitable non-moving frame parts (15) being insulated at least partially with a frame insulating means (14) by the use of suitable materials (e.g. polyurethane).

2. Low-energy window according to claim 1, **characterised in that** the additional pane (11/12) is secured on the weather side via the additional frame (10) as the glass-retaining apparatus.

3. Low-energy window according to claim 1 or 2, **characterised in that** the glass retaining bar (5) has apertures (6) transversely relative to its longitudinal extension.

4. Low-energy window according to one of the preceding claims, **characterised in that** the insulating glass pane (2) is retained in a tolerance-free manner between projection (4) and glass retaining bar (5), so as to form a diffusion-tight joint (8) between projection (4) and insulating glass pane (2).

5. Low-energy window according to one of the preceding claims, **characterised in that** the intermediate space (7) between the front face of the insulating glass pane (2) and the end face (3) of the wooden frame (1), facing said pane, is filled.

6. Low-energy window according to one of the preceding claims, **characterised in that** the additional pane is an insulating glass pane (12).

## Revendications

1. Fenêtres pour maison à consommation d'énergie réduite ou portes pour maison à consommation d'énergie réduite (ci-après appelées uniquement fenêtres pour maison à consommation d'énergie réduite),
- avec un châssis d'ouvrant présentant un châssis en bois (1),
- avec un carreau de verre isolant (2) placé dans le châssis en bois (1) ;
- avec un châssis de garde (10), en particulier en aluminium, disposé avant le châssis en bois (1) du côté de l'intempérie, et
- avec un carreau de garde (12) maintenu dans le châssis de garde (10),
le côté frontal (3) du châssis en bois (1) orienté vers le carreau de verre isolant (2) présentant, entre ses bords délimitant la profondeur de châssis, du côté de l'habitation, un rabat (4) destiné à l'appui du carreau de verre isolant (2),
**caractérisées par le fait que**
le côté frontal (3) est réalisé, entre le rabat (4) et le bord du côté de l'intempérie, sans feuillure et qu'un dispositif de retenue de verre (5, 13) destiné à fixer le carreau de verre isolant (2) et à le séparer du châssis de garde (10) y est réalisé, pour recevoir le carreau de garde (11, 12), comme isolation d'ouvrant (13) par le choix de matériaux appropriés (polyuréthane ou autres, les éléments de châssis fixes (15) étant isolés au moins partiellement par une isolation de châssis (14), par l'utilisation de matériaux appropriés (par exemple, polyuréthane).

2. Fenêtres pour maison à consommation d'énergie réduite selon la revendication 1, **caractérisées par le fait que** du côté de l'intempérie le carreau de garde (11/12) est fixé par l'intermédiaire du châssis de garde (10) comme dispositif de retenue de verre.

3. Fenêtres pour maison à consommation d'énergie réduite selon la revendication 1 ou 2, **caractérisées par le fait que** la moulure de retenue de verre (5) présente, transversalement à son extension longitudinale, des ouvertures de passage (6).

4. Fenêtres pour maison à consommation d'énergie réduite selon l'une des revendications précédentes, **caractérisées par le fait que** le carreau de verre isolant (2) est maintenu sans tolérance entre le rabat (4) et la moulure de retenue de verre (5), en formant un joint étanche à la diffusion (8) entre le rabat (4) et le carreau de verre isolant (2).

5. Fenêtres pour maison à consommation d'énergie réduite selon l'une des revendications précédentes, **caractérisées par le fait que** l'espace intermédiaire (7) entre la face frontale du carreau de verre isolant (2) et la face frontale (3), orientée vers ce dernier, du châssis en bois (1) est rempli.

6. Fenêtres pour maison à consommation d'énergie réduite selon l'une des revendications précédentes, **caractérisées par le fait que** le carreau de garde est un carreau de verre isolant (12).
